# FASCICULE DE BREVET EUROPEEN

(11) **EP 0 127 542 B1**
(45) Date de publication et mention de la délivrance du brevet: **19.08.1987**
(21) Numéro de dépôt: 84401078.5
(22) Date de dépôt: 24.05.1984
(51) Int. Cl.: E04C 1/08, E04C 1/10, E04B 2/40, E04C 1/40

(54) **Bloc de construction modulaire thermiquement isolant, muni d'un parement, et procédé de construction d'un bâtiment**
Modularer wärmeisolierender Baublock mit einer Verkleidung und Verfahren zum Herstellen eines Gebäudes
Modular thermally insulating building block having a facing, and method of constructing a building

(30) Priorité: 27.05.1983 FR 8308857
(43) Date de publication de la demande: 05.12.1984
(73) Titulaire: SMAC ACIEROID Société dite:, F-75240 PARIS CEDEX 05 (FR)
(72) Inventeur: Ovaert, Francis, F-75014 Paris (FR)
(74) Mandataire: Moncheny, Michel

## Description

L'isolation par l'extérieur des bâtiments est de plus en plus demandée car elle supprime les ponts thermiques créés par les cloisons et les planchers, et protège la paroi porteuse des chocs thermiques donc des fissures.

Toutefois, l'installation d'une telle isolation doit s'effectuer après l'élévation du mur, à l'extérieur de celui-ci, et suppose non seulement le montage des éléments d'isolation mais également la mise en place d'un parement étanche à l'eau pour protéger de l'eau de pluie l'isolant thermique et, par suite, également la paroi porteuse. Par ailleurs, les raccordements aux portes et aux fenêtres sont toujours délicats et longs à réaliser.

Ainsi, même si l'élévation du mur est effectuée de manière simple au moyen d'éléments modulaires, constitués, comme décrit dans les FR-A-2 231 834 et EP-A-0 112 213, ce dernier étant cité au titre de l'article 54 (3) de la CBE, par un panneau isolant extérieur épais et de forme sensiblement parallélépipédique, et un panneau intérieur rigide et mince, qui sont parallèles entre eux et reliés par des écarteurs, et qui forment coffrage de coulée de béton, la réalisation du bâtiment reste complexe et par suite longue et coûteuse.

Il a bien été proposé dans le EP-A-0 112 213 de revêtir la face externe du panneau isolant d'une couche d'enduit, mais ceci ne dispense pas de terminer le mur par des enduits extérieurs traditio- nels, donc continus, avec le risque habituel et connu de l'homme de l'art de fissurations et de progression de l'eau de pluie dans la paroi et en particulier au niveau des joints entre blocs, aucune coupure de capillarité ne l'en empêchant, et aucun dispositif ne permettant de canaliser et d'évacuer ces eaux vers l'extérieur.

La présente invention a pour but de remédier à ces inconvénients en fournissant un bloc de construction modulaire qui permette d'installer à la fois une isolation thermique par l'extérieur et un revêtement de surface protecteur et décoratif, au fur et à mesure de l'élévation du mur et sans manoeuvre particulière.

Cette invention a en effet pour objet un bloc de construction du type ci-dessus, caractérisé en ce que le panneau extérieur est revêtu sur sa grande face opposée aux écarteurs d'un parement définitif en un matériau étanche à l'eau, résistant aux chocs et aux rayons ultraviolets, et décoratif, et l'ensemble panneau isolant extérieur-parement comporte à sa périphérie des moyens de récupération et de canalisation de l'eau permettant son écoulement et son évacuation vers l'extérieur.

Ces blocs peuvent facilement être juxtaposés et empilés pour réaliser simultanément une isolation thermique dite par l'extérieur, un coffrage de coulée du béton constituant l'élément porteur du mur, et le revêtement définitif extérieur de ce mur, de sorte qu'aucune intervention à l'extérieur n'est plus nécessaire.

Le parement extérieur peut être constitué par un enduit ou par une plaque fixée directement sur le panneau ou rendue solidaire de celui-ci par tous moyens appropriés notamment par des organes d'espacement ménageant une lame d'air.

Les écarteurs peuvent être d'une seule pièce avec l'un des panneaux et fixés sur l'autre ou être totalement amovibles. La fixation est soit permanente et effectuée en usine, soit effectuée sur le chantier, de sorte, que le bloc peut être aplati, par exemple pendant son transport ou son stockage.

Bien entendu, le panneau isolant extérieur revêtu du parement peut comporter un prolongement latéral et constituer ainsi un élément d'angle.

L'invention s'étend également à un procédé de construction utilisant ces blocs. Ce procédé de construction des parois verticales d'un bâtiment sans aucune intervention à l'extérieur au moyen de blocs modulaires thermiquement isolants, empilés et superposés, formant coffrage de coulée du béton, est caractérisé en ce qu'il consiste à disposer les blocs selon plusieurs rangées superposées, dans lesquelles les blocs sont décalés les uns par rapport aux autres, en emboîtant les portions complémentaires des tranches des blocs adjacents et les plots et évidements des blocs superposés de sorte que les parements définitifs ménagent entre eux des passages d'évacuation d'eau et que les parements et les panneaux isolants des blocs assemblés forment des joints appropriés pour canaliser et évacuer l'eau de pluie ou de condensation vers l'extérieur, et à placer les blocs fenêtre et/ou porte entre les blocs en les montant de la même manière que ces derniers, avant de verser un mortier dans le volume creux délimité entre les panneaux isolants extérieurs et les panneaux minces intérieurs de ces blocs, et d'attendre la prise du béton ainsi constitué, puis répéter les opérations précédentes jusqu'à la hauteur désirée ce qui correspond à l'achèvement total du mur.

La construction d'un bâtiment est ainsi considérablement simplifiée et accélérée. En effet, aucune intervention à l'extérieur du mur n'est nécessaire et l'aspect extérieur protecteur esthétique est obtenu dès la mise en place des blocs.

La description ci-dessous de modes de réalisation donnés à titre d'exemple, conformes aux revendications dépendantes, et représentés aux dessins annexés, fera d'ailleurs resortir les avantages et caractéristiques de l'invention.

Sur les dessins :
la Figure 1 est une vue en élévation d'un bloc selon l'invention, assemblé avec d'autres blocs semblables ;
la Figure 2 est une vue en coupe suivant la ligne 2-2 de la Figure 1 ;
la Figure 4 montre, en coupe horizontale partielle, l'assemblage de plusieurs blocs juxtaposés dans un angle rentrant du bâtiment ;
la Figure 5 est une vue en perspective d'une portion de mur en cours de réalisation ;
la Figure 6 est une vue partielle, en coupe horizontale, d'un bloc selon une variante de réalisation ;
la Figure 7 est une vue analogue à la figure 6 d'une autre variante de réalisation ;
les Figures 8 et 9 sont des vues analogues à la Fig. 3, montrant des variantes de réalisation du parement ;
la Figure 10 est une vue en perspective éclatée d'une variante de réalisation ;
la Figure 11 est une vue en coupe verticale du bloc de La figure 1 assemblé avec un autre bloc qui lui est superposé, et
la Figure 12 est une vue analogue à la Fig. 11 d'une autre variante de réalisation.

Comme le montrent les dessins, un bloc de construction modulaire comporte un panneau 1 en un matériau thermiquement isolant, qui a une forme sensiblement parallélépipédique, et une épaisseur importante, et forme l'élément extérieur du bloc.

De l'une des grandes faces planes rectangulaires du panneau 1 partent des écarteurs 2 espacés les uns des autres, qui le relient à un second panneau 4 mince et rigide, dans l'ensemble paral- tète au premier.

Ce second panneau 4 constitue l'élément intérieur du bloc. Il peut être réalisé dans le même matériau isolant que le panneau 1, ou être constitué par un matériau plus rigide tel que le plâtre, une tôle, une plaque d'amiante, du bois, ou un matériau composite formé par exemple d'isolant et de plâtre. Dans tous les cas il présente une face interne 6, ou face opposée aux écarteurs, lisse et bien finie, susceptible d'être utilisée directement.

De la même manière, l'isolant thermique du panneau 1 est recouvert, sur sa face extérieure 8 éloignée des écarteurs, par un parement ou peau extérieure 10 susceptible de protéger l'isolant de l'eau de pluie, des chocs et des rayons ultraviolets, et donnant au bloc un aspect fini. Ce parement peut être en tout matériau approprié et être constitué, par exemple, par une plaque d'amiante-ciment, de pierre reconstituée, de terre cuite, de bois, de matière plastique, ou autre, ou même par un enduit éventuellement armé, résistant aux chocs ou analogue. Ce parement peut, si nécessaire, se retourner sur les tranches du panneau.

Les tranches opposées 11, 12 et 13, 14 du panneau intérieur 4 ont des formes complémentaires. Il en est de même pour celles du panneau extérieur 1, au moins à proximité des écarteurs 2, ainsi que le montrent clairement les fig. 2 et 3. En effet, les tranches verticales opposées 15, 16 du panneau 1 comportent des rainures et nervures complémentaires, tandis que les tranches horizontales 17, 18 comportent, l'une une série de plots espacés 19, et l'autre une série correspondante d'évidements 20 de réception de ces plots.

Les blocs peuvent ainsi facilement être juxtaposés et superposés en une succession de couches ou rangées, de préférence décalées latéralement les unes par rapport aux autres (fig. 5). Les faces en regard 21 et 22 des panneaux 1 et 4 délimitent un volume creux simplement traversé çà et là par les écarteurs 2, et les blocs assemblés forment un coffrage adapté à la coulée du béton. La nature et les dimensions du panneau interne 4 et des écarteurs 2 sont choisies de manière à présenter une résistance suffisante, de sorte qu'un mortier déversé dans le volume interne prend sans détériorer le moindrement les blocs, et qu'après cette prise on dispose d'une portion de mur résistant et porteur, revêtue intérieurement et munie extérieu- renent d'une isolation thermique et d'un parement fini.

Les blocs sont modulaires, le module de base étant par exemple un petit bloc tel que celui représenté en 24 sur la figure 5,tandis que la plupart des blocs utilisés sont des blocs double 26. Les blocs d'angle 28 ayant deux côtés sensiblement perpendiculaires correspondent au module et à son double. Grâce à cette disposition, des blocs fenêtre 30 et/ou porte au même module, ayant des feuillures identiques, peuvent être mis en place au cours de la construction et permettre l'installation, depuis l'intérieur, de la fenêtre ou . de la porte correspondante, sans intervention à l'extérieur même pour la réalisation de joints ou analogue.

Bien entendu des fers à béton, des gaines et boîtiers électriques, des tuyaux ou autre peuvent être introduits dans le volume creux, avant la coulée du béton et être ainsi noyés dans celui-ci.

De même, des éléments d'angle rentrant 32 peuvent être formés grâce à un prolongement latéral 34 du panneau interne 4, qui est perpendiculaire à ce panneau et relié comme lui à un panneau extérieur 31 par les écarteurs 2 (fig. 4).

Ainsi, un bâtiment tout entier est aisément réalisé avec des blocs de quatre types ou, au besoin, cinq types, simplement en élevant les murs depuis l'intérieur, sans avoir besoin d'intervenir à l'extérieur ni pendant l'élévation du mur ni après, c'est-à-dire sans nécessiter d'échafaudage.

Quelle que soit la forme des panneaux 1 et 4, les écarteurs sont de préférence formés par des barres rectilignes d'une seule pièce avec l'un ou l'autre de ceux-ci. Dans le mode de réalisation représenté sur les figures 1 à 4, ces barres sont venues de matière avec les deux panneaux 1 et 4, qui sont tous les deux formés par ce même matériau isolant, mais il est souvent préférable de réaliser les panneaux interne et externe en matériaux différents pour leur permettre de jouer leurs rôles respectifs. Dans tous les cas, les barres 2 sont espacées les unes des autres latéralement et verticalement (fig. 1) ce qui facilite la coulée du béton.

Selon une variante de réalisation représentée sur la figure 6, les écarteurs 42 sont repliables. Chaque écarteur est formé par une tige recourbée à ses deux extrémités pour former des anneaux 43, 44, qui sont agrafés dans des inserts 46, 47 montés dans les deux panneaux 1 et 4. De telles tiges peuvent être mises en place sur le chantier, au moment de la construction, ce qui permet de réduire le bloc à la somme des épaisseurs des panneaux pendant son stockage et son transport. De préférence toutefois, l'un au moins des anneaux est enfoncé lors de la fabrication, comme le montre la figure 6, et la tige 42 est rabattue le long du panneau pendant le transport ou le stockage, sa mise en place définitive s'effectuant sur le chantier.

Selon une autre variante, les écarteurs 52 sont formés par des profilés tels que le profilé en U représenté sur la figure 7, et sont collés en usine sur les faces en regard 21 et 22 des panneaux 1 et 4.

Le parement 10, dans le mode de réalisation des figures 2 à 5, a la même dimension que la surface externe 8 du panneau isolant 1, mais il est bien évident que le bloc peut également comporter un parement ayant une dimension différente, par exemple un parement 40 se prolongeant à la partie inférieure du panneau 1, de façon à recouvrir partiellement la partie supérieure 33 d'un bloc sousjacent (fig. 8). De même, le parement peut être décalé par rapport au panneau, soit latéralement, soit en hauteur, soit même des deux manières.

Quelle que soit la position du parement 10 par rapport au panneau 1, celle-ci ainsi que les dimensions relatives de ces deux éléments sont de préférence.choisies de manière à ménager sur la face extérieure du bloc, c'est-à-dire le long de la façade, des joints ouverts verticaux et/ou horizontaux. Par exemple, comme le montre la figure 2, la face extérieure 8 du panneau 1 est légèrement plus petite que la face interne 21 qui porte les écarteurs 2. Par suite, des joints ouverts verticaux 35, 36 sont ménagés- entre les parements 10 voisins et les faces extérieures 8 des panneaux 1. Ces joints communiquent avec des gorges de décompression 38 et sont munis d'un parement protecteur, de sorte que les eaux de pluie, de condensation ou autres sont évacuées vers l'extérieur.

De même, (fig. 3), des joints ouverts horizontaux 55, 56, sont ménagés entre les blocs superposés. Dans le mode de réalisation représenté ces joints sont délimités par des surfaces inclinées, ce qui facilite l'évacuation de l'eau de pluie.

Le parement peut être constitué par un élément mince, comme représenté en 10 et 30, ou par une plaque relativement épaisse 50 (fig. 9), qui comporte des tranches 51, 52, en forme de feuillure, découpées de manière correspondante sur ses bords opposés. Des joints ouverts peuvent éventuellement être ménagés entre les feuillures 51, 52 des parements de deux blocs adjacents, mais dans tous les cas les eaux sont évacuées vers l'extérieur.

Le panneau isolant extérieur 1 est de préférence réalisé en un matériau tel que le PVC expansé, le polystyrène expansé ou un matériau mousse de type mousse de polyuréthane, mousse de polystyrène estrudée, mousse de polyester additionné d'agrégats, ou autre.

La construction peut être encore facilitée en utilisant des blocs tels que ceux représentés sur les figures 10 à 12, dans lesquels les écarteurs jouent également le rôle d'organes d'assemblage.

Dans ces modes de réalisation, en effet, le panneau isolant extérieur épais, 1, comporte dans ses tranches inférieure et supérieure au moins un trou 60 et une rainure ouverte 64 reliant ce trou à la grande face interne 61 du panneau. Le panneau mince intérieur 4 comporte, lui, au moins une encoche 66 en regard de chaque rainure 64. Cette encoche 66, comme la rainure 64, sert de logement à un écarteur 62 qui est muni à son extrémité d'une barre d'assemblage 68, de préférence une barre creuse de section circulaire correspondant à celle du trou 60, et qui a aussi une forme en T.

Entre deux parties sensiblement planes, 69 et 70, de coopération avec la rainure et l'encoche, l'écarteur 62 comporte une tige 67 de section plus importante assurant son appui contre les faces en regard des deux panneaux. Deux disques d'extrémité, respectivement 71 et 72, s'emboîtent par ailleurs de part et d'autre de l'encoche 66.

Bien entendu, le nombre et l'écartement des rainures 64, et par suite des écarteurs, peuvent varier en fonction des dimensions des blocs. Dans certains cas il peut même être avantageux d'en prévoir à l'angle du panneau. La totalité de l'écarteur joue alors le rôle d'organe d'assemblage et est lui-même maintenu par le montage des blocs les uns sur les autres.

Un tel écarteur est facilement mis en place en même temps que le bloc, par simple emboîtement dans les panneaux épais et mince dont il règle les positions relatives. En même temps il facilite la construction, et notamment la superposition des blocs en centrant automatiquement le panneau supérieur sur celui qui le précède. Il suffit d'introduire la partie supérieure de la barre 68 dans le trou 60 de la tranche inférieure pendant que le panneau mince s'emboîte entre les disques 71 et 72.

Selon une autre variante représentée sur la figure 12, l'écarteur 82 n'est plus relié directement au panneau épais 1 mais à une barre rectiligne 74 rendue solidaire de ce panneau. Cette barre est, par exemple, retenue par une barre d'assemblage 78, analogue à la barre 68, qui est solidaire d'une lame plate 79 d'emboîtement dans la rainure 64. Une patte 76 percée d'un trou de passage de la barre 74 termine la lame 79.

L'écarteur 82 est du même type que celui des figures 10 et 11 et comporte une tige 87 prolongée d'un côté par une plaquette 80 entre deux disques 81, 83, et de l'autre par une patte 84 percée d'un trou de passage de la barre 74. Les disques 81 et 83 s'emboîtent de la même manière que les disques 71 et 72, de part et d'autre de l'encoche 66 du panneau 4, et l'écarteur 82 maintient ce panneau à une distance déterminée du panneau épais 1.

Bien entendu, les pattes 76 et 84 peuvent être directement superposées ou écartées de distances variables, selon les dimensions des panneaux correspondants 1 et 4.

Dans tous les cas le bloc ainsi obtenu permet une construction simple et rapide. Les planchers ou analogue sont facilement fixés sur le mur réalisé, par simple emboîtement des solives dans le panneau intérieur et immobilisation de ces solives lors de la coulée du béton. La reprise des charges du plancher se fait ainsi sur les murs en béton.

La nature du matériau utilisé pour la réalisation des blocs permet facilement de les découper en biais avant la coulée du béton de remplissage, pour les adapter à l'inclinaison du toit. Des pannes ou poutres sont montées dans les blocs de la même manière que les solives du plancher.

Le bâtiment ainsi réalisé peut donc avoir toute forme désirée tout en restant extrêmement simple à monter au moyen de blocs modulaires emboîtés les uns dans les autres. Aucune intervention sur l'extérieur du mur ainsi réalisé n'est nécessaire, ni pour l'installation des fenêtres, ni pour celle des portes, ni pour la réalisation des joints entre blocs ou entre blocs et fenêtre.

## Revendications

1. Bloc de construction modulaire thermiquement isolant, comportant un panneau isolant extérieur (1) épais de forme sensiblement parallélépipédique, et un panneau intérieur rigide et mince (4), qui sont parallèles entre eux et reliés par des écarteurs (2, 62, 82) caractérisé en ce que le panneau extérieur (1) est revêtu sur sa grande face opposée aux écarteurs d'un parement définitif (10) en un matériau étanche à l'eau, résistant aux chocs et aux rayons ultraviolets, et décoratif, et en ce que l'ensemble panneau extérieur isolant-parement définitif (1 et 10) comporte à sa périphérie des moyens (38, 55, 56) de récupération et de canalisation de l'eau permettant son écoulement et son évacuation vers l'extérieur.

2. Bloc suivant la revendication 1, caractérisé en ce que les tranches opposées (11, 12, 15, 16, 17, 18) des panneaux (1, 4) ont des formes complémentaires uniquement dans leur portion située à proximité des grandes faces (21, 22) fixées aux écarteurs.

3. Bloc suivant l'une des revendications 1 et 2, caractérisé en ce que le parement (10) est constitué, comme connu en soi, par un enduit éventuellement armé, ou par une plaque.

4. Bloc suivant l'une des revendications 1 à 3, caractérisé en ce qu'au voisinage de la face extérieure (8) du panneau extérieur (1), ses tranches forment des feuillures (35, 36, 51, 52, 55, 56) de guidage de l'eau vers l'extérieur.

5. Bloc suivant l'une des revendications 1 à 3, caractérisé en ce que le parement protecteur (40) se prolonge au-delà de la partie inférieure du panneau isolant.

6. Bloc suivant l'une des revendications 1 à 5, caractérisé en ce qu'au moins deux tranches opposées du panneau extérieur (1) revêtu du parement (10) ont des formes complémentaires uniquement au voisinage de la grande face (21) d'où partent les écarteurs (2) et sont séparées sur la face extérieure (8) du panneau (1) par une distance inférieure à celle qui les sépare sur la grande face opposée (21) du panneau (1) portant les écarteurs (2).

7. Bloc suivant l'une des revendications 1 à 6, caractérisé en ce que les écarteurs (2) sont formés par des tiges amovibles (42) connues en ellesmêmes, qui sont emboîtées, à chacune de leurs extrémités, dans une pièce rapportée, ou insert (46, 47) fixée dans la matière des panneaux (1, 4).

8. Bloc suivant l'une des revendications 1 à 6, caractérisé en ce que chaque écarteur (2) est formé par un profilé (52) de section en U, collé sur les deux faces opposées (21, 22) des panneaux (1, 4).

9. Bloc suivant l'une des revendications 1 à 6, caractérisé en ce que le panneau mince (4) comporte dans ses tranches supérieure et inférieure au moins une encoche de réception de l'écarteur (62, 82), tandis que le panneau épais extérieur (1) comporte également dans ses tranches supérieure et inférieure un trou et une rainure horizontale de réception d'un organe d'assemblage (68).

10. Bloc suivant la revendication 9, caractérisé en ce-que t'écarteur (62) et l'organe d'assemblage (68) sont d'une seule pièce.

11. Bloc suivant la revendication 9, caractérisé en ce que l'écarteur (82), en appui sur le panneau mince (4), est relié au panneau épais (1) par une barre verticale (74) maintenue par l'organe d'assemblage (78, 79).

12. Bloc suivant l'une des revendications précédentes, caractérisé en ce que le panneau isolant extérieur épais (1) comporte, sur l'une de ses tranches (18) des évidements espacés (20) et, sur la tranche opposée, des plots (19) de forme complémentaire à celle des évidements.

13. Bloc suivant l'une des revendications précédentes, caractérisé en ce qu'il comporte un panneau latéral épais prolongeant le panneau principal extérieur (1) et également muni d'un parement, et constitue ainsi un bloc d'angle.

14. Bloc suivant l'une des revendications précédentes, caractérisé en ce qu'il comporte deux panneaux minces et rigides (4, 34) sensiblement perpendiculaires l'un à l'autre, et reliés tous les deux au panneau isolant extérieur (31) pour constituer un bloc d'angle rentrant.

15. Procédé de construction des parois verticales d'un bâtiment sans aucune intervention à l'extérieur, au moyen de blocs modulaires thermiquement isolants, empilés et superposés, formant coffrage de coulée du béton, caractérisé en ce qu'il consiste à disposer des blocs (24, 26, 28) suivant l'une des revendications 12 à 14, selon plusieurs rangées superposées, dans lesquelles les blocs sont décalés les uns par rapport aux autres, en emboîtant les portions complémentaires des tranches des blocs adjacents (24, 26-26, 18) et les plots (19) et évidements (20) des blocs superposés de sorte que les parements définitifs (10, 40) ménagent entre eux des passages d'évacuation d'eau (35, 36) et que les parements (10, 40) et panneaux isolants (1) des blocs assemblés forment des joints appropriés pour canaliser et évacuer l'eau de pluie ou de condensation vers l'extérieur, et à placer des blocs fenêtre et/ou porte (30) entre les blocs en les montant de la même manière que ces derniers, avant de verser un mortier dans le volume creux délimité entre les panneaux isolants extérieurs (1) et les panneaux minces intérieurs (4) de ces blocs, et d'attendre la prise du béton ainsi constitué, puis à répéter les opérations précédentes jusqu'à la hauteur désirée ce qui correspond à l'achèvement total du mur.

16. Procédé suivant la revendication 15, caractérisé en ce que les joints d'évacuation de l'eau de pluie ou de condensation sont formés soit par recouvrement, soit par joints ouverts (35, 36) canalisant l'eau vers l'extérieur.

17. Procédé suivant l'une des revendications 15 et 16, caractérisé en ce qu'on introduit des solives ou hourdis de support de plancher et/ou de toit dans le panneau intérieur (4) avant la coulée du béton.

## Claims

1. A thermally insulating modular construction unit comprising- a thick exterior insulating panel (1) of substantially parallelepipedic shape, and a rigid and thin interior panel (4) which are parallel to each other and connected by spacer members (2, 62, 82), characterised in that the exterior panel (1) is covered on its large side opposed to the spacer members with a definitive facing (10) of a water-proof material resisting shocks and ultraviolet rays and decorative, and the exterior insulating definitive facing panel assembly (1 and 10) has, at its periphery, means (3, 55, 56) for recovering and canalizing water whereby it can flow and be discharged to the exterior.

2. A unit according to claim 1, characterised in that the opposed edges (11, 12, 15, 16, 17, 18) of the panels (1, 4) have complementary shapes solely in their portion located in the vicinity of the large sides (21, 22) fixed to the spacer members.

3. A unit according to one of the claims 1 and 2, characterised in that the facing (10) is formed, in the known manner, by a coating which may be reinforced or by a plate.

4. A unit according to one of the claims 1 to 3, characterised in that, in the vicinity of the exterior side (8) of the exterior panel (1), its edges form rabbets (35 36, 51, 52) for guiding water toward the exterior.

5. A unit according to one of the claims 1 to 3, characterised in that the protective facing (40) is extended beyond the lower part of the insulating panel.

6. A unit according to one of the claims 1 to 5, characterised in that at least two opposed edges of the exterior panel (1) covered with the facing (10) have complementary shapes solely in the vicinity of the large side (21) from which extend the spacer members (2) and are separated on the exterior side (8) of the panel (1) by a distance less than that which separates them on the large opposed side (21) of the panel (1) carrying the spacer members (2).

7. A unit according to one of the claims 1 to 6, characterised in that the spacer members (2) are formed by detachable rods (42) which are known per se and are fitted at each of their ends into an attached or inserted member (46, 47) fixed in the material of the panels (1, 4).

8. A unit according to one of the claims 1 to 6, characterised in that each spacer member (2) is formed by a U-section member (52) adhered to the two opposed sides (21, 22) of the panels (1, 4).

9. A unit according to one of the claims 1 to 6, characterised in that the thin panel (4) has in its upper and lower edges at least one notch for receiving the spacer members (62, 82) while the exterior thick panel (1) also has in its upper and lower edges an aperture and a horizontal groove for receiving an assembly element (68).

10. A unit according to claim 9, characterised in that the spacer member (62) and the assembly element (68) are in a single piece.

11. A unit according to claim 9, characterised in that the spacer member (82) bearing against the thin panel (4) is connected to the thick panel (1) by a vertical bar (74) maintained by the assembly element (78, 79).

12. A unit according to one of the preceding claims, characterised in that the thick exterior insulating panel (1) has on one of its edges (18) spaced-apart recesses (20) and, on the opposed edge, studs (19) having a shape complementary to that of the recesses.

13. A unit according to one of the preceding claims, characterised in that it comprises a thick lateral panel extending the exterior main panel (1) and also provided with a facing and thus constitutes an angle unit.

14. A unit according to one of the preceding claims, characterised in that it comprises two thin and rigid panels (4, 35) which are substantially perpendicular to each other and both connected to the exterior insulating panel (31) so as to constitute a re-entrant corner unit.

15. A method for constructing vertical walls of a building with no intervention at the exterior, by means of thermally insulating modular units which are stacked and superimposed, forming a concrete pouring casing, characterised in that it consists in disposing units (24, 26, 28) according to one of the claims 12 to 14, along a plurality of superimposed rows, in which the units are offset from one another, by fitting the completary portions of the edges of the adjacent units (24, 26-26, 18) and the studs (19) and recesses (20) of the superimposed units, so that the definitive facings (10, 40) define therebetween water discharging passages (35, 36) and the facings (10, 14) and the insulating panels (1) of the assembled units form suitable joints for canalizing and discharging rain water or water of condensation toward the exterior, and placing window and/or door units (30) between the units by mounting them in the same way as the latter before pouring a mortar into the hollow volume defined between the exterior insulating panels (1) and the interior thin panels (4) of these units, and awaiting the setting of the concrete thus formed, then repeating the preceding operations until the desired height is reached, which corresponds to the completely finished wall.

16. A method according to claim 15, characterised in that the rain water or water of condensation discharging joints are formed either by overlapping or by open joints (35, 36) canalizing the water toward the exterior.

17. A method according to one of the claims 15 and 16, characterised in that girders or transoms for supporting a floor and/or a roof are introduced in the interior panel (4) before the pouring of the concrete.

## Patentansprüche

1. Modularer wärmeisolierender Baublock mit einer dickwandigen Außenisolierplatte (1), welche eine parallelepipedische Form aufweist, und einer dünnwandigen steifen Innenplatte (4), wobei beide Platten parallel angeordnet und über Abstandshalter (2, 62, 82) verbunden sind, dadurch gekennzeichnet, daß die von den Abstandshaltern abgekehrte Außenseite der Außenplatte (1) mit einer bleibenden Verkleidung (10) aus wasserfestem, stoßfestem, für UV-Strahlung unempfindlichem und dekorativem Material versehen ist, und daß die Einheit von Außenisolierwand und bleibender Verkleidung (1 und 10) an ihrer Peripherie Vorrichtungen (38, 55, 56) zur Rückspeisung und Ableitung des Wassers nach außen umfaßt.

2. Baublock nach Anspruch 1, dadurch gekennzeichnet, daß die einander gegenüberliegenden Stoßflächen (11, 12, 15, 16, 17, 18) an den Platten (1, 4) an ihren an die Hauptseiten (21, 22) angrenzenden Teilen eine komplementäre Form aufweisen, wobei die Hauptseiten (21, 22) mit den Abstandshaltern verbunden sind.

3. Baublock nach einem der Ansprüche 1 und 2, dadurch gekennzeichnet, daß die Verkleidung (10), wie an sich bekannt, ein gegebenenfalls mit einer Verstärkung versehener Überzug oder eine Platte ist.

4. Baublock nach einem der Ansprüche 1 bis 3, dadurch gekennzeichnet, daß im Bereich der Außenseite (8) der Außenplatte (1) die Stoßflächen Fugen (35, 36, 51, 52, 55, 56) zum Ableiten des Wassers nach außen bilden.

5. Baublock nach einem der Ansprüche 1 bis 3, dadurch gekennzeichnet, daß die Schutzverkleidung (40) nach abwärts über die Isolierplatte vorragend ausgebildet ist.

6. Baublock nach einem der Ansprüche 1 bis 5, dadurch gekennzeichnet, daß mindestens zwei der einander gegenüberliegenden Stoßflächen der mit einer Verkleidung (10) versehenen Außenplatte (1) eine komplementäre Form allein an der Hauptseite (21) aufweisen, von welcher die Abstandshalter (2) ausgehen, wobei die Stoßflächen an der Außenseite (8) der Platte (1) voneinander einen geringeren Abstand aufweisen als an der gegenüberliegenden, mit den Abstandshaltern versehenen Hauptseite (21) der Platte (1).

7. Baublock nach einem der Ansprüche 1 bis 6, dadurch gekennzeichnet, daß die Abstandshalter (2) von an sich bekannten lösbaren Stangen (42) gebildet sind, welche mit jedem ihrer Enden in ein aufgesetztes oder eingebautes, in dem Material der Platten (1, 4) befestigten Teil (46, 47) eingreifen.

8. Baublock nach einem der Ansprüche 1 bis 6, dadurch gekennzeichnet, daß jeder Abstandshalter (2) aus einem U-Profil besteht, welches an den zwei gegenüberliegenden Seiten (21, 22) der Platten (1, 4) angeklebt wird.

9. Baublock nach einem der Ansprüche 1 bis 6, dadurch gekennzeichnet, daß die dünnwandige Platte (4) in ihren oberen und unteren StoBflächen mindestens eine Aussparung zur Aufnahme des Abstandhalters (62, 82) aufweist, während die dickwandige Außenplatte (1) in ihren oberen und unteren Stoßflächen ein Loch und eine horizontale Nut zur Aufnahme eines Verbindungsteiles aufweist.

10. Baublock nach Anspruch 9, dadurch gekennzeichnet, daß der Abstandshalter (62) und das Verbindungsteil (68) aus einem Stück sind.

11. Baublock nach Anspruch 9, dadurch gekennzeichnet, daß der sich an der dünnwandigen Platte (4) abstützende Abstandshalter (82) über einen senkrechten, von dem Verbindungsteil (78, 79) gehaltenen Stab (74) mit der dickwandigen Platte (1) verbunden ist.

12. Baublock nach einem der vorstehenden Ansprüche, dadurch gekennzeichnet, daß die dickwandige isolierende Außenplatte (1) an einer ihrer StoBflächen (18) in Abständen angebrachte Vertiefungen (20) und an der gegenüberliegenden Stoßfläche Vorsprünge (19) mit einer den Vertiefungen komplementäre Form aufweist.

13. Baublock nach einem der vorstehenden Ansprüche, dadurch gekennzeichnet, daß er eine dickwandige Seitenplatte aufweist, welche über die Außenplatte (1) vorragend ausgebildet ist und ebenfalls mit einer Verkleidung versehen ist und so einen Blockwinkel bildet.

14. Baublock nach einem der vorstehenden Ansprüche, dadurch gekennzeichnet, daß er zur Bildung eines Blockwinkels zwei dünnwandige, starre, senkrecht zueinander stehende Platten (4, 34) umfaßt, welche beide mit der isolierenden Außenplatte verbunden sind.

15. Verfahren zur Herstellung von senkrechten Gebäudewänden ohne Beeinflussung des Äußeren mittels gestapelter und übereinander geschichteter modularer, wärmeisolierender Baublocks, welche die Schalung einer Betonschüttung bilden, dadurch gekennzeichnet, daß Baublöcke (24, 26, 28) nach einem der Ansprüche 12 bis 14 in mehreren übereinanderliegenden Reihen angeordnet werden, in welchen die Blöcke gegeneinander versetzt sind, wobei die komplementären Teile der Stoßflächen der angrenzenden Blöcke (24, 26-26, 18), die Vorsprünge (19) und die Vertiefungen (20) der übereinanderliegenden Blöcke so in Eingriff gebracht werden, daß zwischen den abschließenden Verkleidungen (10, 40) Durchgänge (35, 36) zum Ablaufen des Wassers entstehen und daß die Verkleidungen (10, 40) und Isolierplatten (1) der zusammengefügten Blöcke Zwischenräume bilden, welche zum Ableiten und zum Ablauf von Regen- oder Kondenswasser nach außen geeignet sind, daß Fensterund/oder Türblöcke (30) zwischen den Blöcken angeordnet werden, wobei sie auf dieselbe Weise wie die letztgenannten angebracht werden, bevor Betonmörtel in den aus den Außenisolierplatten (1) und den dünnwandigen Innenplatten (4) dieser Blöcke gebildeten Hohlraum gegossen wird, daß das Abbinden des sich so bildenden Betons abgewartet wird und daß die vorangegangenen Arbeitsgänge bis zum Erreichen der gewünschten Höhe der Gesamtmauer wiederholt werden.

16. Verfahren nach Anspruch 15, dadurch gekennzeichnet, daß die Zwischenräume zum Ablaufen von Regen- oder Kondenswasser entweder durch eine Verblendung oder durch offene, das Wasser nach außen ableitende Zwischenräume (35, 36) gebildet werden.

17. Verfahren nach den Ansprüchen 15 oder 16, dadurch gekennzeichnet, daß Deckenträger oder eine Ausmauerung zur Unterstützung der Decke und/oder des Daches vor der Betonschüttung in die Innenplatte (4) eingeführt werden.
